# EUROPÄISCHE PATENTSCHRIFT

(11) **EP 3 803 237 B1**
(45) Veröffentlichungstag und Bekanntmachung des Hinweises auf die Patenterteilung: **23.11.2022**
(21) Anmeldenummer: 19726307.2
(22) Anmeldetag: 02.05.2019
(51) Int. Cl.: F25D 3/14

(54) **TRANSPORTBOX INSBESONDERE FÜR TEILZUBEREITETE SPEISEN**
TRANSPORT BOX, IN PARTICULAR FOR PARTIALLY PREPARED MEALS
BOÎTE DE TRANSPORT, EN PARTICULIER POUR PLATS SEMI-PRÉPARÉS

(30) Priorität: 25.05.2018 DE 102018004213
(43) Veröffentlichungstag der Anmeldung: 14.04.2021
(73) Patentinhaber: MChef GmbH & Co. KG, 33602 Bielefeld (DE)
(72) Erfinder: EILERTS, Martin, 32584 Löhne (DE)
(74) Vertreter: Ellerbrächter, Dirk
(86) Internationale Anmeldenummer: PCT/EP2019/000137
(87) Internationale Veröffentlichungsnummer: WO 2019/223894

(56) Entgegenhaltungen:
- EP-A1- 3 002 232
- WO-A1-01/44731
- GB-A- 2 552 821
- JP-A- 2015 147 578

## Beschreibung

Die vorliegende Erfindung betrifft eine Transportbox, insbesondere für teilzubereitete Speisen und Lebensmittel, mit wenigstens einem durch Seitenwandungen und wenigstens einen Boden begrenzten Aufnahmeraum, und mit wenigstens einem Deckel, wobei der Aufnahmeraum durch den wenigstens einen Deckel verschließbar ist und wobei der Deckel wenigstens einen Kühlmittelraum zur Aufnahme wenigstens eines Kühlmittels aufweist und wobei der Aufnahmeraum und der Kühlmittelraum über wenigstens eine Strömungsverbindung für das Kühlmittel verbindbar sind, wobei der Deckel in wenigstens zwei verschiedenen den Aufnahmeraum verschließenden Deckelstellungen anordenbar ist und wobei in einer ersten Deckelstellung die Strömungsverbindung wenigstens teilweise geöffnet und wobei in der zweiten Deckelstellung die Strömungsverbindung geschlossen ist, sodass durch die Wahl der Deckelstellung eine Freigabe bzw. Unterbindung der Kühlmittelströmung einstellbar ist, um dadurch den Aufnahmeraum unterschiedlich zu temperieren, und wobei in dem Aufnahmeraum wenigstens eine Kanaleinrichtung zur Führung des Kühlmittels angeordnet ist und dass die Kanaleinrichtung dazu geeignet und ausgebildet ist, das Kühlmittel derart zu führen, dass bei einer definierten Menge an Kühlmittel in dem Kühlmittelraum der Aufnahmeraum in der ersten Deckelstellung auf eine Tiefkühltemperatur und in einer zweiten Deckelstellung auf eine Frischhaltetemperatur temperierbar ist, und dass die Tiefkühltemperatur und/oder die Frischhaltetemperatur nach dem Befüllen des Kühlmittelraums mit dem Kühlmittel und dem Aufsetzen des Deckels für einen vorgegebene Zeitraum gehalten werden, wobei die Kanaleinrichtung eine Mehrzahl von Einlassnuten zur Aufnahme von einströmendem Kühlmittel umfasst, die in der ersten Deckelstellung mit dem Kühlmittelraum in Strömungsverbindung stehen, und wobei die Einlassnuten nur an einer Seitenwandung des Aufnahmeraums angeordnet sind.

Im Stand der Technik sind verschiedene Transportboxen bekannt geworden, die die Kühlung von zu transportierenden Lebensmitteln ermöglichen. Häufig wird in solchen Transportboxen Trockeneis eingesetzt, um die Lebensmittel während des Transports auf Temperaturen unterhalb des Gefrierpunkts von Wasser halten zu können. Eine durchgängige und zuverlässige Kühlung auf einem Tiefkühlniveau kann durch solche Boxen regelmäßig nicht gewährleistet werden. Ein weiterer Nachteil ist, dass verschiedene Lebensmittel nicht unterhalb von 0 °C gelagert werden dürfen, um ein Einfrieren zu verhindern.

Eine Transportbox der eingangs genannten Art ist aus der EP 3 002 232 A1 bekannt.

Die GB 2 552 881 A offenbart eine Vorrichtung zum Lagern von verderblichen Waren mit einem Deckel als Teil oder zur Verwendung mit einem Container zur Aufnahme der Waren, wobei der Deckel eine Menge an Kühlmittel aufnehmen kann, die dazu geeignet ist, die Temperatur im Container über einen vorgegebenen Zeitraum zu regulieren.

Aus der WO 01/44731 A1 ist ein Container zum Transport von gekühlten Produkten bekannt, bestehend aus einem Aufnahmebehälter und einem Deckel, welche beide aus einem Isoliermaterial gefertigt sind. Im Deckel ist ein Raum mit einer Trennwand zur Aufnahme eines Kühlmittels angeordnet. Rippen im Aufnahmebehälter formen Kanäle, die eine gute Kälteverteilung gewährleisten.

Bei einem Kühlbehälter gemäß der JP 2015 147 578 A ist der Aufnahmebehälter durch einen Zwischendeckel und einen oberen Deckel verschlossen. Auf dem Zwischendeckel wird das Kühlmittel verteilt. In einer Ausführungsform ist der Aufnahmebehälter in zwei Aufnahmeräume unterteilt und es ist für jeden Aufnahmeraum ein Zwischendeckel und ein oberer Deckel vorhanden.

Es ist die Aufgabe der vorliegenden Erfindung, eine besonders flexibel einsetzbare Transportbox zur Verfügung zu stellen. Diese Aufgabe wird durch eine Transportbox mit den Merkmalen des Anspruchs 1 gelöst. Bevorzugte Weiterbildungen der Erfindung sind Gegenstand der Unteransprüche. Weitere Vorteile und Merkmale der vorliegenden Erfindung ergeben sich aus der allgemeinen Beschreibung und der Beschreibung der Ausführungsbeispiele.

Die erfindungsgemäße Transportbox dient insbesondere zum Transport von teilzubereiteten Speisen und Lebensmitteln. Die Transportbox umfasst wenigstens einen durch Seitenwandungen und wenigstens einen Boden begrenzten Aufnahmeraum. Der Aufnahmeraum ist durch wenigstens einen Deckel verschließbar. Der Deckel weist wenigstens einen Kühlmittelraum zur Aufnahme wenigstens eines Kühlmittels auf. Der Aufnahmeraum und der Kühlmittelraum sind über wenigstens eine Strömungsverbindung für das Kühlmittel verbindbar. Dabei ist der Deckel in wenigstens zwei verschiedenen Deckelstellungen anordenbar. Die Deckelstellungen sind dazu geeignet und ausgebildet, den Aufnahmeraum zu verschließen. Dabei ist in einer ersten Deckelstellung die Strömungsverbindung wenigstens teilweise geöffnet und insbesondere weiter geöffnet als in einer zweiten Deckelstellung. In der zweiten Deckelstellung ist die Strömungsverbindung geschlossen oder weniger weit geöffnet als in der ersten Deckelstellung. So ist durch die Wahl der Deckelstellung eine Freigabe bzw. Unterbindung der Kühlmittelströmung einstellbar, um dadurch den Aufnahmeraum unterschiedlich zu temperieren. In dem Aufnahmeraum ist wenigstens eine Kanaleinrichtung zur Führung des Kühlmittels angeordnet und die Kanaleinrichtung ist dazu geeignet und ausgebildet, das Kühlmittel derart zu führen, dass bei einer definierten Menge an Kühlmittel in dem Kühlmittelraum der Aufnahmeraum in der ersten Deckelstellung auf eine Tiefkühltemperatur und in einer zweiten Deckelstellung auf eine Frischhaltetemperatur temperierbar ist. Außerdem kann die Tiefkühltemperatur und/oder die Frischhaltetemperatur nach dem Befüllen des Kühlmittelraums mit dem Kühlmittel und dem Aufsetzen des Deckels für einen vorgegebenen Zeitraum gehalten werden.

Die Kanaleinrichtung umfasst eine Mehrzahl von Einlassnuten zur Aufnahme von einströmendem Kühlmittel. Dabei sind die Einlassnuten nur an einer Seitenwandung des Aufnahmeraums angeordnet. Das bietet eine besonders vorteilhafte Führung des Kühlmittels. Die Einlassnuten stehen in Strömungsverbindung mit dem Aufnahmeraum. Die Einlassnuten stehen in der ersten Deckelstellung auch mit dem Kühlmittelraum in Strömungsverbindung. So kann eine vorteilhafte Umströmung der Lebensmittel und zugleich eine besonders unaufwändige Verwirklichung der Deckelstellungen erreicht werden. Die Kanaleinrichtung umfasst wenigstens zwei Einlassnuten und vorzugsweise wenigstens drei oder wenigstens vier Einlassnuten und besonders bevorzugt wenigstens fünf Einlassnuten. Möglich sind auch sechs oder sieben oder mehr Einlassnuten. In Verbindung mit den zuvor beschriebenen Ausgestaltungen der Transportbox haben sich fünf Einlassnuten als besonders vorteilhaft zum Erzielen einer möglichst günstigen Kühlmittelströmung im Aufnahmeraum erwiesen. Die zuvor genannten Zahlen betreffen eine Anordnung der Einlassnuten an einer Seitenwandung.

Die erfindungsgemäße Transportbox hat viele Vorteile. Ein erheblicher Vorteil besteht darin, dass durch die Kanaleinrichtung eine gezielt unterschiedliche Kühlung der Lebensmittel möglich ist. Dadurch kann die Transportbox für viele unterschiedliche Lebensmittel eingesetzt werden. Es wird einfach und komfortabel diejenige Deckelstellung ausgewählt, welche für die zu transportierenden Lebensmittel optimal ist. Ein weiterer Vorteil ist, dass die Transportbox eine konstruktiv unaufwändige Einstellung der Temperierung bietet und zudem mit einer passiven Kühlung einsetzbar ist. So können Lebensmittel besonders schonend und optimal temperiert und auch wirtschaftlich transportiert werden.

Unter einer Strömung des Kühlmittels wird im Rahmen der vorliegenden Erfindung insbesondere auch eine Strömung von kalter Luft bzw. eines Gemisches aus einem gasförmigen Kühlmittel und Luft im Inneren des Aufnahmeraums bzw. in der Kanaleinrichtung verstanden.

Der Aufnahmeraum wird durch ein Unterteil der Transportbox bereitgestellt. Das Unterteil umfasst vorzugsweise wenigstens die Seitenwandungen und den Boden.

Der Deckel ist zum Verschließen des Aufnahmeraums auf das Unterteil aufsetzbar. Der Deckel kann an dem Unterteil befestigbar sein. Das Unterteil umfasst insbesondere die Kanaleinrichtung.

Die Tiefkühltemperatur sollte weniger als -12°C betragen. Sie kann vorzugsweise -18°C betragen. Direkt nach dem Befüllen des Kühlmittelraums mit dem Kühlmittel und dem Aufsetzen des Deckels kann die Tiefkühltemperatur auch -30°C betragen.

Frischhaltetemperatur liegt zwischen 0 °C und 10 °C und vorzugsweise zwischen 1 °C und 6 °C. Wichtig ist, dass die vorgenannten Parameter so bemessen sind, dass die Frischhaltetemperatur 0°C nicht unterschreitet. Das würde zur Beschädigung der frischgehaltenen Speisen führen.

Der vorgegebene Zeitraum liegt zwischen 24 und 30 Stunden. Dieser Zeitraum ist so bemessen, dass er bei einem üblichen Versand der Transportbox vom Herstellort der Speisen zu einem Kunden nicht überschritten wird.

Das im Kühlmittelraum aufnehmbare Kühlmittel besteht insbesondere aus Trockeneis-Pellets, d. h. gefrorenem Kohlendioxid in Pelletform.

In einer vorteilhaften Ausführungsform besteht das Kühlmittel in der ersten Deckelstellung aus 1,5 bis 3,5 kg Trockeneis-Pellets. Solche Pellets sind einfach zu handhaben, die angegebene Menge gewährleistet das Einhalten der Tiefkühltemperatur für den angegebenen Zeitraum.

In einer weiteren vorteilhaften Ausführungsform besteht in der zweiten Deckelstellung aus 0,7 bis 1,3 kg Trockeneis-Pellets. Hierfür gelten die vorgenannten Vorteile hinsichtlich Handling und Einhalten der Frischhaltetemperatur.

Es ist insbesondere vorteilhaft, wenn die Masse an Trockeneis-Pellets von der Umgebungstemperatur abhängig ist. Dabei können die Mengen sehr diffizil an die Umgebungstemperatur angepasst sein. Im Allgemeinen reicht es aber aus, wenn im Winter die Menge an Trockeneis-Pellets um ca. 1/3 gegenüber der im Sommer verwendeten Menge reduziert wird.

Die Kanaleinrichtung ist insbesondere wenigstens abschnittsweise und vorzugsweise über mehr als die Hälfte der Länge und besonders bevorzugt über die gesamte Länge umfänglich offen ausgebildet. Es ist möglich, dass die Kanaleinrichtung abschnittsweise umfänglich geschlossen ausgebildet ist. Insbesondere ist die Kanaleinrichtung als eine Nut ausgebildet oder umfasst wenigstens eine solche. Die Kanaleinrichtung erstreckt sich über wenigstens zwei Seitenwandungen und entlang des Bodens. Dadurch können die Speisen besonders gut mit dem Kühlmittel umspült werden.

Der Kühlmittelraum weist vorzugsweise ein Aufnahmevolumen zwischen 4 l und 7 l auf. Insbesondere weist der Kühlmittelraum ein Aufnahmevolumen zwischen 5 und 6 l auf. Beispielsweise weist der Aufnahmeraum ein Aufnahmevolumen von 5,5 l auf. Je nach Größe des Aufnahmeraums sind auch größere oder kleinere Volumen möglich.

Der Aufnahmeraum weist insbesondere ein Volumen zwischen 8 und 30 l vorzugsweise ein Volumen zwischen 14 und 20 l auf. Insbesondere weist der Aufnahmeraum ein Volumen zwischen 16 l und 18 l auf. Das Volumen kann durch die innere Ausgestaltung des Aufnahmeraums um bis zu einem Liter oder mehr schwanken. Ein solcher Aufnahmeraum kann insbesondere durch das zuvor beschriebene Kühlmittel besonders vorteilhaft auf der Tiefkühltemperatur bzw. der Frischhaltetemperatur gehalten werden. Möglich sind auch größere oder kleinere Volumen des Aufnahmeraums. Vorzugsweise sind die Menge und Art des Kühlmittels an das Volumen des Aufnahmeraums und/oder die gewünschte Tiefkühltemperatur bzw. Frischhaltetemperatur angepasst.

Der Seitenwandungsabschnitt wird insbesondere durch eine Oberseite bzw. Stirnseite der Seitenwandung bereitgestellt. In einer Deckelstellung liegt der Deckel insbesondere wenigstens abschnittsweise auf dem Seitenwandungsabschnitt auf.

Es ist vorgesehen, dass in den Seitenwandungen und im Boden wenigstens zwei oder eine Mehrzahl von weiteren Nuten angeordnet sind. Vorzugsweise kann das Kühlmittel über die Einlassnuten und die weiteren Nuten entlang von wenigstens zwei Seitenwandungen und entlang des Bodens strömen. Dabei kann das Kühlmittel über die Einlassnut und die weiteren Nuten entlang von wenigstens zwei Seitenwandungen und entlang des Bodens strömen. Dadurch wird das Transportgut besonders umfassend umspült, sodass eine besonders gute Kühlwirkung erreicht wird.

Die weiteren Nuten umfassen insbesondere wenigstens eine Auslassnut und/oder wenigstens eine Bodennut. Die weiteren Nuten umfassen insbesondere wenigstens zwei und vorzugsweise eine Mehrzahl von Auslassnuten und/oder Bodennuten. Insbesondere ist wenigstens eine Auslassnut an wenigstens einer der Seitenwandungen angeordnet. Es ist bevorzugt, dass die Auslassnut von unten, vorzugsweise vom Boden aus, nach oben, vorzugsweise bis zu einer Oberseite der Seitenwandung, verläuft. Vorzugsweise verläuft die Auslassnut vom Boden bis zu einer Oberseite der Seitenwandung und insbesondere über die gesamte Seitenwandung. Insbesondere ist der Seitenwandung mit der Auslassnut wenigstens eine Auslassöffnung zugeordnet, durch welche das Kühlmittel den Aufnahmeraum verlassen kann.

In dem Boden ist wenigstens eine Bodennut angeordnet. Insbesondere erstreckt sich die Bodennut von einer Seitenwandung bis zu einer anderen Seitenwandung und vorzugsweise zu einer gegenüberliegenden Seitenwandung. Besonders bevorzugt verbindet die Bodennut die Einlassnut und die Auslassnut miteinander.

In einer vorteilhaften Ausgestaltung werden die weiteren Nuten durch wenigstens vier Auslassnuten und wenigstens acht Bodennuten bereitgestellt. Vorzugsweise treffen ein Teil der Bodennuten auf eine Auslassnut und ein anderer Teil der Bodennuten auf eine Seitenwandung. Beispielsweise treffen die Hälfte der Bodennuten auf eine Auslassnut und die andere Hälfte auf eine Seitenwandung. Eine solche Ausgestaltung bietet eine besonders vorteilhafte Führung des Kühlmittels. Möglich ist auch, dass alle Bodennuten auf wenigstens eine Auslassnut treffen. Insbesondere werden die weiteren Nuten durch wenigstens eine Auslassnut und/oder wenigstens eine Bodennut bereitgestellt. Es können auch wenigstens zwei Auslassnuten und/oder wenigstens zwei Bodennuten vorgesehen sein. Es ist möglich, dass fünf oder sechs oder mehr Auslassnuten vorgesehen sind. Möglich ist auch, dass acht oder neun oder zehn oder mehr Bodennuten vorgesehen sind.

Die Einlassnut trifft insbesondere auf wenigstens zwei Bodennuten. Dazu ist die Einlassnut vorzugsweise so breit ausgebildet, dass sie wenigstens zwei Bodennuten abdeckt. Durch eine solche Ausgestaltung wird eine besonders günstige Konvektion im Aufnahmeraum erreicht. Es ist möglich, dass eine Mehrzahl von Einlassnuten vorgesehen ist. Dann treffen vorzugsweise alle Einlassnuten auf wenigstens eine Bodennut und insbesondere auf jeweils wenigstens zwei Bodennuten.

Die Einlassnut und die Auslassnut sind insbesondere an gegenüberliegenden Seitenwänden angeordnet. Es ist bevorzugt, dass bei einer Drehung des Deckels um 180° die Durchgangsöffnung von der Einlassnut zu einem neben der Auslassnut liegenden Seitenwandungsabschnitt bzw. zu einem zwischen wenigstens zwei Auslassnuten liegenden Seitenwandungsabschnitt bewegt wird. So wird die Verbindung der Kanaleinrichtung bzw. der Einlassnut zum Kühlmittelraum bei einer entsprechenden Drehung des Deckels durch den Seitenwandungsabschnitt verschlossen.

In einer bevorzugten Ausgestaltung sind eine Mehrzahl von Einlassnuten und Auslassnuten und Bodennuten vorgesehen. Die Einlassnuten und die Bodennuten sind insbesondere nur an jeweils einer Seitenwandung vorgesehen. Möglich ist aber auch, dass die Einlassnuten und Auslassnuten über zwei oder mehr Seitenwandungen verteilt sind. Insbesondere sind die Einlassnuten und die Auslassnuten an gegenüberliegenden Seitenwänden vorgesehen. Besonders bevorzugt sind einer Einlassnut wenigstens zwei Bodennuten und/oder Auslassnuten zugeordnet.

Die weiteren Nuten weisen vorzugsweise wenigstens teilweise eine Tiefe und/oder Breite von wenigstens 6 mm auf. Bevorzugt weisen die weiteren Nuten wenigstens teilweise eine Querschnittsfläche von wenigstens 36 mm² auf. Insbesondere weisen die weiteren Nuten wenigstens eine Tiefe und/oder Breite von wenigstens 7 mm und/oder eine Querschnittsfläche von wenigstens 49 mm² auf. Besonders bevorzugt weisen die weiteren Nuten wenigstens teilweise eine Tiefe und/oder eine Breite von wenigstens 10 mm auf. Es konnte gezeigt werden, dass durch solche Nuten eine besonders günstige Konvektion bzw. Wärmeströmung auftritt, sodass die Lebensmittel optimal vom Kühlmittel umspült werden. Möglich sind auch kleinere oder größere Nuten. Insbesondere weisen die weiteren Nuten die zuvor beschriebenen Abmessungen über mehr als die Hälfte ihrer Länge und vorzugsweise über ihre gesamte Länge auf.

Insbesondere weisen die weiteren Nuten jeweils eine geringere Querschnittsfläche als eine einzelne Einlassnut auf. Insbesondere ist die weitere Nut schmaler und/oder flacher als die Einlassnut ausgebildet.

Insbesondere verläuft die Einlassnut von einer Oberseite der Seitenwandung in Richtung des Bodens und vorzugsweise bis zum Boden. Insbesondere verläuft die Einlassnut über die gesamte Seitenwandung. Dadurch kann das Transportgut besonders günstig umströmt werden.

Die Einlassnut weist vorzugsweise eine Breite von wenigstens 40 mm auf. Möglich ist auch, dass die Kanaleinrichtung eine Mehrzahl von Einlassnuten umfasst und dass wenigstens ein Teil der Einlassnuten jeweils breiter als die zwischen ihnen liegenden Wandabschnitte ausgebildet sind. Vorzugsweise beträgt die Breite der Einlassnut wenigstens 50 mm. Insbesondere beträgt die Breite der Einlassnut weniger als 100 mm. Es kann auch einer größere oder geringere Breite vorgesehen sein. Vorzugsweise beträgt die Tiefe der Einlassnut wenigstens 6 mm und vorzugsweise wenigstens 7 mm und besonders bevorzugt wenigstens 10 mm. Möglich ist auch eine größere oder geringere Tiefe. Es hat sich in Versuchen herausgestellt, dass derart ausgestaltete Einlassnuten für die vorgesehenen Temperaturbereiche von besonderem Vorteil sind.

Die zwischen den Einlassnuten liegenden Wandabschnitte sind insbesondere als Stege ausgebildet. Durch solche Stege kann das Transportgut besonders vorteilhaft von den Einlassnuten beabstandet werden.

Insbesondere trifft jede Einlassnut auf wenigstens eine Bodennut und vorzugsweise auf wenigstens zwei Bodennuten. Es ist möglich, dass nur ein Teil der Bodennuten auf eine Auslassnut trifft. Insbesondere trifft nur ein Teil der Bodennuten auf eine Auslassnut. Insbesondere trifft ein anderer Teil der Bodennuten direkt auf eine Seitenwandung. Möglich ist auch, dass alle Boden Nuten auf eine oder mehrere Auslassnuten treffen.

Vorzugsweise ist im Aufnahmeraum wenigstens eine Auslassöffnung zum Abführen des Kühlmittels aus dem Aufnahmeraum zugeordnet. Besonders bevorzugt sind wenigstens zwei oder drei oder auch vier oder mehr Auslassöffnungen vorgesehen. Die Auslassöffnung ist insbesondere in der Seitenwandung angeordnet und insbesondere in derjenigen, welche mit der Auslassnut ausgestattet ist.

In allen Ausgestaltungen ist es besonders bevorzugt, dass der Deckel in der zweiten Deckelstellung um 180° gegenüber der ersten Deckelstellung gedreht ist. Insbesondere ist der Deckel dabei um eine Z-Achse bzw. um eine vertikale Achse gedreht. Insbesondere wird der Deckel zum Wechseln der Deckelstellung nicht gewendet. Dadurch bleibt die Unterseite des Deckels immer auch stets die Unterseite. Das ist für eine gezielte Ausgestaltung der Kühlwirkung von großem Vorteil ist. Insbesondere wird bei einer Drehung des Deckels um 180° die Durchgangsöffnung von der Einlassnut zu einer gegenüberliegenden Seitenwandung bewegt, welche den Wandungsabschnitt zum Verschließen der Verbindung zwischen Kanaleinrichtung und Kühlmittelraum aufweist.

Es ist möglich und bevorzugt, dass die Transportbox wenigstens zwei Aufnahmeräume und wenigstens zwei Deckel umfasst. Dabei ist jeder Aufnahmeraum vorzugsweise durch jeweils wenigstens einen Deckel verschließbar. Insbesondere weisen die Aufnahmeräume jeweils wenigstens eine Kanaleinrichtung auf. Eine solche Ausgestaltung hat den Vorteil, dass durch die Wahl der Deckelstellungen die Aufnahmeräume gleich oder unterschiedlich temperierbar sind. Beispielsweise können ein Aufnahmeraum auf Tiefkühltemperatur und der andere Aufnahmeraum auf Frischhaltetemperatur eingestellt werden. Eine solche Transportbox kann daher besonders flexibel eingesetzt werden, da zugleich Tiefkühlware und Frischhalteware transportiert werden können. Bei Bedarf kann ein Deckel gedreht werden, damit beide Aufnahmeräume gleich temperierbar sind.

Insbesondere sind zwei separate Aufnahmeräume vorgesehen, welche durch wenigstens eine gemeinsam genutzte Seitenwandung und/oder durch wenigstens eine Trennwand separiert sind. Die zwei Aufnahmeräume sind insbesondere in einer gemeinsamen Transportbox untergebracht. Insbesondere sind die Aufnahmeräume einstückig mit der Transportbox ausgebildet. Vorzugsweise weist die Transportbox ein Unterteil auf, welches mit zwei Aufnahmeräumen ausgestattet ist. Die Aufnahmeräume sind insbesondere spiegelsymmetrisch ausgebildet.

Besonders bevorzugt ist zwischen den Aufnahmeräumen wenigstens eine gemeinsam genutzte Seitenwandung angeordnet. Die Seitenwandung weist insbesondere eine Stärke von mehr als 70 mm und vorzugsweise von mehr als 74 mm auf. Insbesondere liegt die Stärke zwischen 70 mm und 100 mm. Die Angabe der Stärke bezieht sich dabei insbesondere auf eine schwächste bzw. dünnste Stelle der Seitenwandung. Durch eine solche Seitenwandung wird ein unerwünschter Wärmeaustausch zwischen Frischhaltebereich und Tiefkühlbereich zuverlässig vermieden. Möglich ist auch eine größere oder geringere Stärke.

An der gemeinsam genutzten Seitenwandung ist vorzugsweise die wenigstens eine Einlassnut jeweils eines Aufnahmeraums angeordnet. Die wenigstens eine Auslassnut ist insbesondere an wenigstens einer Außenwand des jeweiligen Aufnahmeraums angeordnet. Durch eine solche Anordnung der Einlassnut wird eine besonders vorteilhafte Kühlwirkung erreicht. Die Einlassnut kann auch an einer Außenwand des Aufnahmeraums angeordnet sein.

Die Transportbox ist insbesondere aus einem Partikelschaumstoff und beispielsweise aus expandierten Polypropylen (EPP) oder wenigstens einem anderen geeigneten Material gefertigt. Insbesondere sind die den Aufnahmeraum begrenzenden Wandungen und vorzugsweise auch der Deckel aus einem solchen Werkstoff gefertigt. Insbesondere ist die Transportbox aus einem isolierenden Werkstoff gefertigt.

Der Kühlmittelraum ist insbesondere durch wenigstens einen Deckel verschließbar. Beispielsweise ist ein Einschubdeckel vorgesehen. Der Kühlmittelraum kann in zwei oder drei oder mehr Bereiche unterteilt sein. Beispielsweise ist zwischen den Bereichen eine Trennwand vorgesehen. Dadurch kann ein Verrutschen des Kühlmittels wirkungsvoll verhindert werden. Möglich ist auch, dass der Deckel zwei oder mehr Kühlmittelräume umfasst.

Die Transportbox ist insbesondere für eine passive Kühlung ausgebildet. Insbesondere ist eine passive Kühlung des Aufnahmeraums vorgesehen. Insbesondere ist eine passive Strömung des Kühlmittels durch die Kanaleinrichtung vorgesehen. Insbesondere erfolgt die Strömung des Kühlmittels aufgrund von Temperaturunterschieden im Aufnahmeraum bzw. im Deckel. In der zweiten Deckelstellung bzw. bei der Frischhaltetemperatur erfolgt die Temperierung vorzugsweise über Wärmestrahlung und/oder Wärmeleitung und insbesondere nicht über Wärmeströmung bzw. Konvektion. In der ersten Deckelstellung bzw. bei der Tiefkühltemperatur erfolgt die Temperierung vorzugsweise auch durch Wärmeströmung bzw. Konvektion.

Der Aufnahmeraum dient vorzugsweise zur Aufnahme von wenigstens einer und besonders bevorzugt von wenigstens zwei oder mehr Umverpackungen von Speisen. Die Speisen können dabei auf Geschirreinheiten angeordnet sein. Die Umverpackungen können auch Getränke bzw. Getränkeflaschen enthalten. Durch solche Umverpackungen können der Aufnahmeraum optimal gefüllt und die Strömungseigenschaften der Nuten vorteilhaft genutzt werden. Es ist möglich, dass die Transportbox wenigstens eine Umverpackung umfasst, welche vorzugsweise alleine oder in Kombination mit weiteren Umverpackungen den Aufnahmeraum bis auf die Nuten und/oder Griffmulden im Wesentlichen ausfüllt. Insbesondere sind die Umverpackungen an die Länge und/oder Breite und/oder Höhe des Aufnahmeraums angepasst. Die Umverpackung ist insbesondere quaderförmig oder würfelförmig ausgebildet.

Die Kanaleinrichtung und der Kühlmittelraum sind über wenigstens eine Strömungsverbindung für das Kühlmittel verbindbar. Dabei ist in der ersten Deckelstellung die Strömungsverbindung wenigstens teilweise geöffnet. Außerdem ist in der zweiten Deckelstellung die Strömungsverbindung geschlossen. So ist durch die Wahl der Deckelstellung eine Freigabe bzw. Unterbindung der Kühlmittelströmung einstellbar, um dadurch den Aufnahmeraum unterschiedlich zu temperieren.

In einer besonders bevorzugten Ausgestaltung umfasst die Strömungsverbindung für das Kühlmittel wenigstens eine im Deckel angeordnete Durchgangsöffnung oder ist als eine solche ausgebildet. Es ist bevorzugt, dass in der ersten Deckelstellung die Durchgangsöffnung wenigstens teilweise überlappend zu der Einlassnut angeordnet ist und insbesondere mit der Einlassnut weiter überlappt als in der zweiten Deckelstellung. Bevorzugt ist auch, dass in der zweiten Deckelstellung die Durchgangsöffnung durch wenigstens einen Seitenwandungsabschnitt des Aufnahmeraums wenigstens teilweise verschlossen ist und insbesondere mit dem Seitenwandungsabschnitt weiter überlappt als in der ersten Deckelstellung. Insbesondere ist in der zweiten Deckelstellung die Durchgangsöffnung durch den Seitenwandungsabschnitt vollständig verschlossen. Es ist möglich, dass in der ersten Deckelstellung die gesamte Durchgangsöffnung überlappend zu der Einlassnut angeordnet ist. Möglich ist auch, dass in der ersten Deckelstellung nur ein Teil der Durchgangsöffnung überlappend zu der Einlassnut angeordnet ist.

Eine solche Ausgestaltung bietet viele Vorteile und ermöglicht eine besonders unaufwendige und zugleich sehr verlässliche Freigabe bzw. Unterbindung der Kühlmittelströmung in Abhängigkeit der Deckelstellung. Viele Vorteile bietet auch die Einlassnut. So ist z. B. die Strömung des Kühlmittels auch dann nicht unterbrochen, wenn der Aufnahmeraum mit Transportgut gefüllt ist, welches unmittelbar bzw. eng an den Seitenwänden anliegt.

Die Durchgangsöffnung erstreckt sich insbesondere zwischen dem Kühlmittelraum und einer Unterseite des Deckels. Vorzugsweise ist die Durchgangsöffnung nur entlang einer Seitenkante der Unterseite des Deckels angeordnet. Die Durchgangsöffnung kann sich auch entlang von zwei oder mehr Seitenkanten erstrecken. Dann sind insbesondere zwei oder eine Mehrzahl von Durchgangsöffnungen vorgesehen.

In einer vorteilhaften Ausgestaltung ist die Durchgangsöffnung als ein Langloch ausgebildet oder umfasst wenigstens ein solches. Vorzugsweise sind in dem Deckel eine Mehrzahl von Durchgangsöffnungen angeordnet. Dabei sind die Durchgangsöffnungen insbesondere als Langlöcher mit wenigstens zwei unterschiedlichen Längen ausgebildet. Dadurch wird eine besonders vorteilhafte Kühlmittelströmung erreicht. Insbesondere sind zwei längere Langlöcher und zwei kürzere Langlöcher vorgesehen. Die längeren Langlöcher sind insbesondere wenigstens 40 mm und vorzugsweise wenigstens 50 mm und besonders bevorzugt wenigstens 60 mm lang. Insbesondere sind die längeren Langlöcher länger als die Einlassnut breit ist. Die kürzeren Langlöcher weisen insbesondere eine Länge von einem Viertel oder weniger der Länge der längeren Langlöcher auf. Möglich sind auch andere Längenverteilungen der Langlöcher. Möglich ist auch, dass die Durchgangsöffnungen eine andere Form aufweisen.

Weitere Vorteile und Merkmale der vorliegenden Erfindung ergeben sich aus den Ausführungsbeispielen, welche im Folgenden mit Bezug auf die beiliegenden Figuren erläutert werden.

Es zeigen:
- Figur 1: eine rein schematische Darstellung einer erfindungsgemäßen Transportbox in einer perspektivischen Ansicht von schräg oben;
- Figur 2: die Transportbox mit einem abgenommenen Deckel;
- Figur 3: die Transportbox mit abgenommenem Deckel in einer Draufsicht;
- Figur 4: der Deckel in einer perspektivischen Ansicht von schräg oben;
- Figur 5: die Unterseite des Deckels in einer perspektivischen Ansicht von schräg oben;
- Figur 6: ein Deckel für einen Kühlmittelraum des Deckels;
- Figur 7: eine teilweise transparente Darstellung der Transportbox in einer ersten Deckelstellung in einer Draufsicht; und
- Figur 8: eine teilweise transparente Darstellung der Transportbox in einer zweiten Deckelstellung in einer Draufsicht.

Die Figur 1 zeigt eine erfindungsgemäße Transportbox 1 mit einem Unterteil 11 und einem auf dem Unterteil 11 angeordnetem Deckel 3. Das Unterteil 11 stellt hier zwei Aufnahmeräume 2 bereit. Dabei ist jeder Aufnahmeraum 2 durch einen separaten Deckel 3 verschließbar.

Das Unterteil 11 weist Seitenwandungen 12 und einen Boden 22 auf, welche die Aufnahmeräume 2 begrenzen. Zwischen den Aufnahmeräumen 2 ist eine von beiden Aufnahmeräumen 2 gemeinsam genutzte Seitenwandung 8 angeordnet.

Im Folgenden wird die Transportbox 1 nun mit Bezug zu den Figuren 1 bis 8 näher beschrieben. Das Unterteil 11 wird in den Figuren 2 und 3 näher gezeigt. Darstellungen des Deckels 3 sind in den Figuren 4 bis 6 zu finden.

Die Deckel 3 können hier in zwei unterschiedlichen Deckelstellungen 13, 23 auf das Unterteil 11 aufgesetzt werden. Die Deckelstellungen sind den Figuren 7 und 8 näher gezeigt.

Im Deckel 3 befindet sich ein Kühlmittelraum 33 zur Aufnahme eines hier nicht näher dargestellten Kühlmittels 200, insbesondere Trockeneis-Pellets aus gefrorenem Kohlendioxid. Insbesondere werden 16 mm Trockeneis-Pellets eingesetzt. Wenn das Trockeneis sublimiert, kann das gasförmige Kohlendioxid über eine nachfolgend näher beschriebene Strömungsverbindung 4 in den Aufnahmeraum 2 eintreten. Im Aufnahmeraum 2 wird das Kühlmittel 200 mittels einer Kanaleinrichtung 9 gezielt geführt, um eine für die gewünschte Temperierung optimale Wärmeströmung zu erreichen.

Der Kühlmittelraum 33 umfasst hier zwei Kühlmittelbereiche 63, zwischen denen sich eine Trennwand erstreckt. Zum Verschließen des Kühlmittelraums 33 ist ein Deckel 53 vorgesehen, welcher hier als ein Einschubdeckel ausgebildet ist. Zum Verschließen wird der Deckel 53 in seitliche Nuten des Deckels 3 eingeschoben. Vorzugsweise wird der Deckel 53 zusätzlich verriegelt, sodass ein unbeabsichtigtes Öffnen des Kühlmittelraums 33 verhindert wird.

Zwischen den Deckeln 3 und den Aufnahmeräumen 2 ist hier jeweils eine öffenbare bzw. verschließbare Strömungsverbindung 4 vorgesehen. Über die Strömungsverbindung 4 kann das in die Gasphase übergegangene Trockeneis den Kühlmittelraum 33 verlassen und in den Aufnahmeraum 2 eintreten. Die Strömungsverbindungen 4 werden hier durch Durchgangsöffnungen 14 bereitgestellt. Bei den hier gezeigten Deckeln 3 sind jeweils vier als Langlöcher 24 ausgebildete Durchgangsöffnungen 14 vorgesehen. Dabei sind für jeden Deckel 3 jeweils zwei längere Langlöcher 24 und jeweils zwei kürzere Langlöcher 24 vorgesehen.

Je nach Deckelstellung 13, 23 können die Aufnahmeräume 2 durch das im Deckel 3 aufgenommene Kühlmittel 200 unterschiedlich temperiert werden.

In der ersten Deckelstellung 13 ist die Strömungsverbindung 4 freigegeben, sodass das Kühlmittel 200 in den Aufnahmeraum 2 einströmen kann. Dazu umfassen die Aufnahmeräume 2 hier jeweils eine Kanaleinrichtung 9 mit jeweils fünf Einlassnuten 5. Die Einlassnuten 5 sind hier in die gemeinsame Seitenwandung 8 eingearbeitet. Die Langlöcher 24 sind in der ersten Deckelstellung 13 überlappend zu den Einlassnuten 5 angeordnet. Die überlappende Anordnung ist in der Figur 7 besonders gut zu erkennen. Es kann vorgesehen sein, dass eine Einlassnut 5 nicht mit den Langlöchern 24 überlappt.

Für die zweite Deckelstellung 23 wird der Deckel 3 aus der ersten Deckelstellung 13 um 180° gedreht. In dieser Deckelstellung 23 überlappen die Langlöcher 24 nicht mehr mit den Einlassnuten 5 und die Strömungsverbindung 4 ist verschlossen. Diese Anordnung ist in der Figur 8 besonders gut zu erkennen.

In der Seitenwandung 12, welche der Seitenwandung 8 mit den Einlassnuten 5 gegenüberliegt, sind hier Seitenwandungsabschnitte 32 vorgesehen. In der zweiten Deckelstellung 23 liegen die Langlöcher 24 über den Seitenwandungsabschnitten 32 und sind durch diese verschlossen.

Damit sich das in die Einlassnuten 5 eingeströmte Kühlmittel 200 im Aufnahmeraum 2 besonders gleichmäßig und gezielt verteilen kann, sind weitere Nuten 6 vorgesehen. Als weitere Nuten 6 sind hier im Boden 22 angeordnete Bodennuten 26 vorgesehen. Zudem sind in die Seitenwandung 12, welche den Einlassnuten 5 gegenüberliegt, als Auslassnuten 16 ausgebildete Nuten 6 eingearbeitet. So kann das Kühlmittel 200 bzw. die kalte Luft durch die Einlassnuten 5 nach unten strömen und von dort über den Boden 22 zur gegenüberliegenden Seitenwandung 12. Von dort steigt das Kühlmittel 200 bzw. die kalte Luft wieder nach oben auf und kann über Auslassöffnungen 7 in die Umgebung der Transportbox 1 austreten. Durch die hier gezeigten Nuten 5, 6 wird eine besonders vorteilhafte Führung des Kühlmittels 200 bzw. der kalten Luft erreicht.

Für jeden Aufnahmeraum 2 sind hier jeweils zwei Auslassöffnungen 7 vorgesehen. Die Auslassöffnungen 7 sind hier in dem Unterteil 11 angeordnet. Beispielsweise sind die Auslassöffnungen 7 als schlitzartige Vertiefungen an einer Oberseite derjenigen Seitenwandung 12 angeordnet, in welcher auch die Auslassnuten angeordnet sind. So kann das Kühlmittel 200 zwischen Unterteil 11 und Deckel 3 austreten.

Mit der hier gezeigten Transportbox 1 wird der Aufnahmeraum 2 in der ersten Deckelstellung 13 mittels des Kühlmittels 200 auf eine Tiefkühltemperatur von kleiner minus 12° und beispielsweise auf minus 18° oder weniger temperiert. Dazu werden im Deckel 3 beispielsweise 2 kg oder 3 kg Trockeneis-Pellets eingesetzt, je nach Außentemperaturen.

Durch die hier gezeigte Ausgestaltung und Anordnung der Einlassnuten 5 und der weiteren Nuten 6 kann die Tiefkühltemperatur mit einer solchen Menge Trockeneis-Pellets zuverlässig eingestellt werden. Beispielsweise ist so eine Temperierung des Aufnahmeraums 2 über wenigstens 24 Stunden oder sogar über 30 Stunden oder mehr möglich.

Um die transportierten Lebensmittel besonders gut mit dem Kühlmittel 200 bzw. mit kalter Luft umspülen zu können und die Tiefkühltemperatur zuverlässig einzuhalten, sind die Einlassnuten 5 und die weiteren Nuten 6 hier gezielt aufeinander abgestimmt. Beispielsweise weisen die weiteren Nuten 6 eine Tiefe von 10 mm und eine Breite von 10 mm auf. Das hat sich für eine optimale Konvektion als besonders vorteilhaft ausgestellt.

Zudem sind die Einlassnuten 5 hier entsprechend breit ausgebildet. Beispielsweise weisen die Einlassnuten 5 eine Breite von mehr als 40 mm auf. Zudem sind die Einlassnuten 5 hier breiter als die zwischen ihnen liegenden Wandabschnitte 42 ausgebildet. So wird eine besonders gute Konvektion erreicht. Zudem halten die Wandabschnitte 42 das Transportgut auf Abstand, sodass die Strömungswege nicht versperrt werden. Das ist besonders vorteilhaft, wenn die Lebensmittel in quaderförmigen bzw. würfelförmigen Umverpackungen transportiert werden.

Durch das hier gezeigte Verschließen der Strömungsverbindung 4 wird in der zweiten Deckelstellung 23 der Aufnahmeraum 2 mittels des Kühlmittels 200 auf eine Frischhaltetemperatur zwischen 0 °C und 10 °C und vorzugsweise auf 1 bis 6°C temperiert. Durch das Verschließen der Langlöcher 24 mit den jeweiligen Seitenwandungsabschnitten 32 gelangt kein Kühlmittel 200 mehr in den Aufnahmeraum 2. Die Temperierung erfolgt in der zweiten Deckelstellung 23 somit nicht mehr durch Konvektion bzw. Wärmeströmung, sondern nur noch durch Wärmestrahlung und Wärmeleitung. Wenn sich der Deckel 3 in dieser Stellung 23 befindet, wird der Kühlmittelraum 33 je nach Außentemperatur mit 0,8 bis 1,2 Kg Trockeneis-Pellets gefüllt.

Durch die zwei Aufnahmeräume 2 in der Transportbox 1 ergeben sich somit vier Möglichkeiten zur Temperierung. Es können beide Aufnahmeräume 2 auf Frischhaltetemperatur oder beide Aufnahmeräume 2 auf Tiefkühltemperatur eingestellt werden. Oder der linke Aufnahmeraum 2 ist auf Frischhaltetemperatur und der rechte Aufnahmeraum 2 auf Tiefkühltemperatur eingestellt oder umgekehrt.

Zum zuverlässigen Einhalten der Frischhaltetemperatur sind die Deckel 3 hier jeweils mit einem Boden mit einer Stärke von 15 mm ausgestattet. Dadurch kann die Frischhaltetemperatur mit der oben beschriebenen Menge an Trockeneis zuverlässig über wenigstens 12 Stunden oder auch bis zu 24 Stunden oder mehr sicher eingehalten werden.

Ein besonderer Vorteil der hier vorgestellten Transportbox 1 ist, dass die beiden Aufnahmeräume 2 einfach und unaufwendig unterschiedlich temperiert werden können. Beispielsweise wird ein Deckel 3 in der ersten Deckelstellung 13 aufgesetzt, sodass die Tiefkühltemperatur eingestellt ist. Wird der andere Deckel 3 in der zweiten Deckelstellung 23 aufgesetzt, ist der andere Aufnahmeraum 2 auf die Frischhaltetemperatur eingestellt. So können mit der Transportbox 1 sowohl tiefgekühlte Lebensmittel als auch frostempfindliche Lebensmittel transportiert werden. Um einem Wärmeübergang zwischen den Aufnahmeräumen 2 zu vermeiden, ist die gemeinsame Seitenwandung 8 hier wenigstens 70 mm und beispielsweise 74 mm stark.

Um das Abnehmen der Deckel 3 zu erleichtern, sind hier Griffmulden 43 vorgesehen. Dazu sind hier an zwei gegenüberliegenden Ecken des Deckels 3 Aussparungen angeordnet. Dadurch können die Finger besonders gut in die Griffmulde 43 eingelegt werden, um den Deckel 3 vom Unterteil 11 abzuheben.

Um das Tragen der Transportbox 1 zu erleichtern, ist das Unterteil 11 mit zwei gegenüberliegenden Griffmulden 43 ausgestattet. Auch im Inneren der Aufnahmeräume 2 sind Griffmulden 43 vorgesehen. So können quaderförmige bzw. würfelförmige Umverpackungen und z. B. Boxen besonders gut aus dem Aufnahmeraum 2 entnommen werden. Die Griffmulden 43 im Aufnahmeraum 2 sind hier an denjenigen Seitenwandungen 12 angeordnet, welche keine Nuten 5, 6 aufweisen.

Wie in den Figuren 1 und 5 zu erkennen, sind die Deckel 3 an jeweils einer Seite mit der Aufschrift "Ware frisch" und an einer gegenüberliegenden Seite mit der Aufschrift "Ware TK" gekennzeichnet. Zudem sind unter den Schriftzügen jeweils zwei Blockpfeile vorgesehen. Wie in der Figur 1 zu erkennen, ist auch das Unterteil 11 der Transportbox 1 mit Blockpfeilen gekennzeichnet. Dabei sind die Schriftzüge auf dem Deckel 3 so angeordnet, dass sie die Deckelstellung 13, 23 beschreiben, wenn die Blockpfeile von Deckel 3 und Unterteil 11 in Übereinstimmung gebracht sind. So einfach und zuverlässig erkannt werden, ob der Deckel 3 in der ersten Deckelstellung 13 ("Ware TK") oder in der zweiten Deckelstellung 23 zum Frischhalten ("Ware frisch") positioniert ist.

Um eine Unversehrtheit der Waren garantieren zu können und ein nachträgliches Verändern der Deckelstellungen 13, 23 zu verhindern, sind die Deckel 3 und das Unterteil 11 hier mit einer vertieften Siegelfläche 101 ausgestattet. In dem hier gezeigten Beispiel ergänzen sich die Siegelflächen 101 von Deckel 3 und Unterteil 11 zu einem Kreis, auf den dann zum Beispiel ein entsprechend kreisförmiges Siegel aufgeklebt werden kann. Ein Öffnen bzw. Verdrehen des Deckels 3 führt dann automatisch zu einer Verletzung des Siegels.

### Bezugszeichenliste

- 1: Transportbox
- 2: Aufnahmeraum
- 3: Deckel
- 4: Strömungsverbindung
- 5: Einlassnut
- 6: Nut
- 7: Auslassöffnung
- 8: Seitenwandung
- 9: Kanaleinrichtung
- 11: Unterteil
- 12: Seitenwandung
- 13: Deckelstellung
- 14: Durchgangsöffnung
- 16: Auslassnut
- 22: Boden
- 23: Deckelstellung
- 24: Langloch
- 26: Auslassnut
- 32: Seitenwandungsabschnitt
- 33: Kühlmittelraum
- 42: Wandabschnitt
- 43: Griffmulde
- 53: Deckel
- 63: Kühlmittelbereich
- 101: Siegelfläche
- 200: Kühlmittel

## Patentansprüche

1. Transportbox (1), insbesondere für teilzubereitete Speisen und Lebensmittel, mit wenigstens einem durch Seitenwandungen (12) und wenigstens einen Boden (22) begrenzten Aufnahmeraum (2), und mit wenigstens einem Deckel (3), wobei der Aufnahmeraum (2) durch den wenigstens einen Deckel (3) verschließbar ist und wobei der Deckel (3) wenigstens einen Kühlmittelraum (33) zur Aufnahme wenigstens eines Kühlmittels (200) aufweist und wobei der Aufnahmeraum (2) und der Kühlmittelraum (33) über wenigstens eine Strömungsverbindung (4) für das Kühlmittel (200) verbindbar sind, wobei der Deckel (3) in wenigstens zwei verschiedenen den Aufnahmeraum (2) verschließenden Deckelstellungen (13, 23) anordenbar ist und wobei in einer ersten Deckelstellung (13) die Strömungsverbindung (4) wenigstens teilweise geöffnet und wobei in der zweiten Deckelstellung (23) die Strömungsverbindung (4) geschlossen ist, sodass durch die Wahl der Deckelstellung (13, 23) eine Freigabe bzw. Unterbindung der Kühlmittelströmung einstellbar ist, um dadurch den Aufnahmeraum (2) unterschiedlich zu temperieren, und wobei in dem Aufnahmeraum (2) wenigstens eine Kanaleinrichtung (9) zur Führung des Kühlmittels angeordnet ist und dass die Kanaleinrichtung (9) dazu geeignet und ausgebildet ist, das Kühlmittel derart zu führen, dass bei einer definierten Menge an Kühlmittel (200) in dem Kühlmittelraum (33) der Aufnahmeraum (2) in der ersten Deckelstellung (13) auf eine Tiefkühltemperatur und in einer zweiten Deckelstellung (13) auf eine Frischhaltetemperatur temperierbar ist, und dass die Tiefkühltemperatur und/oder die Frischhaltetemperatur nach dem Befüllen des Kühlmittelraums (33) mit dem Kühlmittel (200) und dem Aufsetzen des Deckels (3) für einen vorgegebene Zeitraum gehalten werden, wobei die Kanaleinrichtung (9) eine Mehrzahl von Einlassnuten (5) zur Aufnahme von einströmendem Kühlmittel (200) umfasst, die in der ersten Deckelstellung mit dem Kühlmittelraum in Strömungsverbindung stehen, und wobei die Einlassnuten (5) nur an einer Seitenwandung (12) des Aufnahmeraums (2) angeordnet sind,
**dadurch gekennzeichnet,**
**dass** in den Seitenwandungen (12) und im Boden (22) weitere Nuten (6) der Kanaleinrichtung (9) angeordnet sind und dass das Kühlmittel (200) über die Einlassnuten (5) und die weiteren Nuten (6) wenigstens abschnittsweise entlang von wenigstens zwei Seitenwandungen (12) und entlang des Bodens (22) strömen kann.

2. Transportbox (1) nach dem vorhergehenden Anspruch, **dadurch gekennzeichnet, dass** die Tiefkühltemperatur weniger als -12 °C beträgt.

3. Transportbox (1) nach einem der vorhergehenden Ansprüche, **dadurch gekennzeichnet, dass** die Frischhaltetemperatur zwischen 0 °C und 10 °C und vorzugsweise zwischen 1 °C und 6 °C liegt.

4. Transportbox (1) nach einem der vorhergehenden Ansprüche, **dadurch gekennzeichnet, dass** der vorgegebene Zeitraum zwischen 24 und 30 Stunden liegt.

5. Transportbox (1) nach einem der vorhergehenden Ansprüche, **dadurch gekennzeichnet, dass** das Kühlmittel in der ersten Deckelstellung (13) aus 1,5 bis 3,5 kg Trockeneis-Pellets besteht.

6. Transportbox (1) nach einem der vorhergehenden Ansprüche, **dadurch gekennzeichnet, dass** das Kühlmittel in der zweiten Deckelstellung (23) aus 0,7 bis 1,3 kg Trockeneis-Pellets besteht.

7. Transportbox (1) nach einem der vorhergehenden Ansprüche, **dadurch gekennzeichnet, dass** die weiteren Nuten (6) durch wenigstens vier Auslassnuten (16) und wenigstens acht Bodennuten (26) bereitgestellt werden und dass vorzugsweise ein Teil der Bodennuten (26) auf eine Auslassnut (16) und ein anderer Teil der Bodennuten (6) auf eine Seitenwandung (12) treffen.

8. Transportbox (1) nach dem vorhergehenden Anspruch 7, **dadurch gekennzeichnet, dass** jede Einlassnut (5) auf wenigstens zwei Bodennuten (16) trifft.

9. Transportbox (1) nach einem der beiden vorhergehenden Ansprüche 7 oder 8, **dadurch gekennzeichnet, dass** die weiteren Nuten (6) wenigstens teilweise eine Tiefe und/oder Breite von wenigstens 6 mm aufweisen und/oder eine Querschnittsfläche von wenigstens 36 Quadratmillimeter aufweisen.

10. Transportbox (1) nach einem der vorhergehenden Ansprüche, **dadurch gekennzeichnet, dass** die Einlassnuten (5) von einer Oberseite der Seitenwandung (12) in Richtung des Bodens (22) und vorzugsweise bis zum Boden (22) verlaufen.

11. Transportbox (1) nach einem der vorhergehenden Ansprüche, **dadurch gekennzeichnet, dass** die Einlassnuten (5) eine Breite von wenigstens 40 mm aufweisen und dass die Einlassnuten (5) jeweils breiter als die zwischen ihnen liegenden Wandabschnitte (42) ausgebildet sind.

12. Transportbox (1) nach einem der vorhergehenden Ansprüche, **dadurch gekennzeichnet, dass** dem Aufnahmeraum (2) wenigstens eine Auslassöffnung (7) zum Abführen des Kühlmittels (200) zugeordnet ist.

13. Transportbox (1) nach einem der vorhergehenden Ansprüche, **dadurch gekennzeichnet, dass** der Deckel (3) in der zweiten Deckelstellung (23) um 180° gegenüber der ersten Deckelstellung (13) gedreht ist.

14. Transportbox (1) nach einem der vorhergehenden Ansprüche, **gekennzeichnet durch** wenigstens zwei Aufnahmeräume (2) und wenigstens zwei Deckel (3), wobei jeder Aufnahmeraum (2) durch jeweils wenigstens einen Deckel (3) verschließbar ist und jeweils wenigstens eine Kanaleinrichtung (9) aufweist, sodass durch die Wahl der Deckelstellungen (13, 23) die Aufnahmeräume (2) gleich oder auch unterschiedlich temperierbar sind.

15. Transportbox (1) nach dem vorhergehenden Anspruch 14, **dadurch gekennzeichnet, dass** zwischen den Aufnahmeräumen (2) eine gemeinsam genutzte Seitenwandung (8) angeordnet ist, welche vorzugsweise eine Stärke von mehr als 70 mm aufweist.

16. Transportbox (1) nach einem der beiden vorhergehenden Ansprüche 14 oder 15, **dadurch gekennzeichnet, dass** an der gemeinsam genutzten Seitenwandung (8) Einlassnuten (5) jeweils eines Aufnahmeraums (2) angeordnet ist.

## Claims

1. A transport box (1), in particular for partially prepared meals and food, comprising at least one receiving space (2) delimited by lateral walls (12) and at least one base (22), and comprising at least one cover (3), wherein the receiving space (2) can be sealed by the at least one cover (3) and wherein the cover (3) has at least one coolant space (33) for receiving at least one coolant (200) and wherein the receiving space (2) and the coolant space (33) can be connected via at least one flow connection (4) for the coolant (200), wherein the cover (3) can be arranged in at least two different cover positions (13, 23) sealing the receiving space (2) and wherein the flow connection (4) is at least partially open in a first cover position (13) and wherein the flow connection (4) is closed in the second cover position (23), such that by selecting the cover position (13, 23), the coolant flow can be adjusted to be released or prevented, in order to thereby control the temperature of the receiving space (2) in different manners, and wherein at least one channel apparatus (9) for guiding the coolant is arranged in the receiving space (2) and in that the channel apparatus (9) is suitable and designed for guiding the coolant in such manner that, in the case of a defined quantity of coolant (200) in the coolant space (33), the temperature of the receiving space (2) can be controlled to a deep-freezing temperature in the first cover position (13) and to a refrigeration temperature in a second cover position (13) and in that the deep-freezing temperature and/or the refrigeration temperature are maintained for a predefined period after the coolant space (33) has been filled with the coolant (200) and the cover (3) has been put on, wherein the channel apparatus (9) comprises a plurality of inlet grooves (5) for receiving inflowing coolant (200), which have a flow connection with the coolant space in the first cover position, and wherein the inlet grooves (5) are arranged only on one side wall (12) of the receiving space (2),
**characterized in**
**that** further grooves (6) of the channel apparatus (9) are arranged in the side walls (12) and in the base (22) and in that the coolant (200) can flow via the inlet grooves (5) and the further grooves (6) at least in sections along at least two side walls (12) and along the base (22).

2. The transport box (1) according to the preceding claim, **characterized in that** the deep-freezing temperature is below -12°C.

3. The transport box (1) according to one of the preceding claims, **characterized in that** the refrigeration temperature is between 0°C and 10°C and preferably between 1°C and 6°C.

4. The transport box (1) according to one of the preceding claims, **characterized in that** the predefined period is between 24 and 30 hours.

5. The transport box (1) according to one of the preceding claims, **characterized in that** the coolant in the first cover position (13) consists of 1.5 to 3.5 kg of dry ice pellets.

6. The transport box (1) according to one of the preceding claims, **characterized in that** the coolant in the second cover position (23) consists of 0.7 to 1.3 kg of dry ice pellets.

7. The transport box (1) according to one of the preceding claims, **characterized in that** the further grooves (6) are provided by at least four outlet grooves (16) and at least eight base grooves (26) and **in that**, preferably, one part of the base grooves (26) meets an outlet groove (16) and another part of the base grooves (6) meets a side wall (12).

8. The transport box (1) according to the preceding claim 7, **characterized in that** each inlet groove (5) meets at least two base grooves (16).

9. The transport box (1) according to one of the two preceding claims 7 or 8, **characterized in that** the further grooves (6) have at least partially a depth and/or width of at least 6 mm and/or a cross-sectional area of at least 36 square millimeters.

10. The transport box (1) according to one of the preceding claims, **characterized in that** the inlet grooves (5) run from an upper side of the side wall (12) in the direction of the base (22) and preferably up to the base (22).

11. The transport box (1) according to one of the preceding claims, **characterized in that** the inlet grooves (5) have a width of at least 40 mm and **in that** the inlet grooves (5) are each designed to be wider than the wall sections (42) located between them.

12. The transport box (1) according to one of the preceding claims, **characterized in that** at least one outlet opening (7) for discharging the coolant (200) is assigned to the receiving space (2).

13. The transport box (1) according to one of the preceding claims, **characterized in that** the cover (3) in the second cover position (23) is rotated about 180° compared to the first cover position (13).

14. The transport box (1) according to one of the preceding claims, **characterized by** at least two receiving spaces (2) and at least two covers (3), wherein each receiving space (2) can be sealed by at least one cover (3) in each case and has at least one channel apparatus (9) in each case, such that by selecting the cover positions (13, 23), the temperature of the receiving spaces (2) can be controlled to be the same or also different.

15. The transport box (1) according to the preceding claim 14, **characterized in that** a shared side wall (8) is arranged between the receiving spaces (2), which preferably has a thickness of more than 70 mm.

16. The transport box (1) according to one of the two preceding claims 14 or 15, **characterized in that** inlet grooves (5) of each receiving space (2) are arranged on the shared side wall (8).

## Revendications

1. Caisse de transport (1), en particulier pour des plats et aliments partiellement préparés, comprenant au moins un espace de réception (2) délimité par des parois latérales (12) et au moins une base (22), et comprenant au moins un couvercle (3), dans laquelle l'espace de réception (2) peut être scellé par l'au moins un couvercle (3) et dans laquelle le couvercle (3) a au moins un espace de réfrigérant (33) pour la réception d'au moins un réfrigérant (200) et dans laquelle l'espace de réception (2) et l'espace de réfrigérant (33) peuvent être raccordés par l'intermédiaire d'au moins un raccord d'écoulement (4) pour le réfrigérant (200), dans laquelle le couvercle (3) peut être agencé dans au moins deux positions de couvercle différentes (13, 23) scellant l'espace de réception (2) et dans laquelle le raccord d'écoulement (4) est au moins partiellement ouvert dans une première position de couvercle (13) et dans laquelle le raccord d'écoulement (4) est fermé dans la seconde position de couvercle (23), de telle sorte qu'en sélectionnant la position de couvercle (13, 23), l'écoulement de réfrigérant peut être ajusté pour être libéré ou empêché, afin de contrôler ainsi la température de l'espace de réception (2) de différentes manières, et dans laquelle au moins un appareil à canaux (9) pour le guidage du réfrigérant est agencé dans l'espace de réception (2) et en ce que l'appareil à canaux (9) est adapté et conçu pour le guidage du réfrigérant de telle manière que, dans le cas d'une quantité définie de réfrigérant (200) dans l'espace de réfrigérant (33), la température de l'espace de réception (2) peut être contrôlée à une température de congélation dans la première position de couvercle (13) et à une température de réfrigération dans une seconde position de couvercle (13) et en ce que la température de congélation et/ou la température de réfrigération sont maintenues pendant une période prédéfinie après que l'espace de réfrigérant (33) a été rempli avec le réfrigérant (200) et que le couvercle (3) a été mis en place, dans laquelle l'appareil à canaux (9) comprend une pluralité de rainures d'entrée (5) pour la réception de réfrigérant arrivant (200), qui ont un raccord d'écoulement avec l'espace de réfrigérant dans la première position de couvercle, et dans laquelle les rainures d'entrée (5) sont agencées uniquement sur une paroi latérale (12) de l'espace de réception (2),
**caractérisée en ce**
**que** des rainures supplémentaires (6) de l'appareil à canaux (9) sont agencées dans les parois latérales (12) et dans la base (22) et **en ce que** le réfrigérant (200) peut s'écouler par l'intermédiaire des rainures d'entrée (5) et des rainures supplémentaires (6) au moins dans des sections le long d'au moins deux parois latérales (12) et le long de la base (22).

2. Caisse de transport (1) selon la revendication précédente, **caractérisée en ce que** la température de congélation est inférieure à -12 °C.

3. Caisse de transport (1) selon l'une des revendications précédentes, **caractérisée en ce que** la température de réfrigération est comprise entre 0 °C et 10 °C et de préférence entre 1 °C et 6 °C.

4. Caisse de transport (1) selon l'une des revendications précédentes, **caractérisée en ce que** la période prédéfinie est comprise entre 24 et 30 heures.

5. Caisse de transport (1) selon l'une des revendications précédentes, **caractérisée en ce que** le réfrigérant dans la première position de couvercle (13) consiste en 1,5 à 3,5 kg de pastilles de neige carbonique.

6. Caisse de transport (1) selon l'une des revendications précédentes, **caractérisée en ce que** le réfrigérant dans la seconde position de couvercle (23) consiste en 0,7 à 1,3 kg de pastilles de neige carbonique.

7. Caisse de transport (1) selon l'une des revendications précédentes, **caractérisée en ce que** les rainures supplémentaires (6) sont pourvues par au moins quatre rainures de sortie (16) et au moins huit rainures de base (26) et **en ce que**, de préférence, une partie des rainures de base (26) rencontre une rainure de sortie (16) et une autre partie des rainures de base (6) rencontre une paroi latérale (12).

8. Caisse de transport (1) selon la revendication 7 précédente, **caractérisée en ce que** chaque rainure d'entrée (5) rencontre au moins deux rainures de base (16).

9. Caisse de transport (1) selon l'une des deux revendications 7 ou 8 précédentes, **caractérisée en ce que** les rainures supplémentaires (6) ont au moins partiellement une profondeur et/ou une largeur d'au moins 6 mm et/ou une surface de section transversale d'au moins 36 millimètres carrés.

10. Caisse de transport (1) selon l'une des revendications précédentes, **caractérisée en ce que** les rainures d'entrée (5) s'étendent depuis un côté supérieur de la paroi latérale (12) dans la direction de la base (22) et de préférence jusqu'à la base (22).

11. Caisse de transport (1) selon l'une des revendications précédentes, **caractérisée en ce que** les rainures d'entrée (5) ont une largeur d'au moins 40 mm et **en ce que** les rainures d'entrée (5) sont chacune conçues pour être plus larges que les sections de paroi (42) situées entre elles.

12. Caisse de transport (1) selon l'une des revendications précédentes, **caractérisée en ce qu'**au moins une ouverture de sortie (7) pour l'évacuation du réfrigérant (200) est attribuée à l'espace de réception (2).

13. Caisse de transport (1) selon l'une des revendications précédentes, **caractérisée en ce que** le couvercle (3) dans la seconde position de couvercle (23) est tourné d'environ 180° par rapport à la première position de couvercle (13).

14. Caisse de transport (1) selon l'une des revendications précédentes, **caractérisée par** au moins deux espaces de réception (2) et au moins deux couvercles (3), dans laquelle chaque espace de réception (2) peut être scellé par au moins un couvercle (3) dans chaque cas et a au moins un appareil à canaux (9) dans chaque cas, de telle sorte qu'en sélectionnant les positions de couvercle (13, 23), la température des espaces de réception (2) peut être contrôlée pour être la même ou aussi différente.

15. Caisse de transport (1) selon la revendication 14 précédente, **caractérisée en ce qu'**une paroi latérale partagée (8) est agencée entre les espaces de réception (2), qui a de préférence une épaisseur de plus de 70 mm.

16. Caisse de transport (1) selon l'une des deux revendications 14 ou 15 précédentes, **caractérisée en ce que** des rainures d'entrée (5) de chaque espace de réception (2) sont agencées sur la paroi latérale partagée (8).
